# EUROPÄISCHE PATENTSCHRIFT

(11) **EP 3 525 956 B1**
(45) Veröffentlichungstag und Bekanntmachung des Hinweises auf die Patenterteilung: **10.03.2021**
(21) Anmeldenummer: 17794675.3
(22) Anmeldetag: 17.10.2017
(51) Int. Cl.: B22D 11/00, B22D 11/06, B22D 41/08, B22D 41/56, B22D 11/10, B22D 11/106

(54) **SCHUTZVORRICHTUNG UND VERFAHREN ZUM HALTERN EINES GIESSSTRAHLSCHUTZROHRES**
PROTECTIVE DEVICE AND METHOD FOR HOLDING A CASTING STREAM PROTECTIVE PIPE
DISPOSITIF DE PROTECTION ET PROCÉDÉ DE FIXATION D'UN TUBE DE PROTECTION D'UN JET DE COULÉE

(30) Priorität: 17.10.2016 DE 102016119706
(43) Veröffentlichungstag der Anmeldung: 21.08.2019
(73) Patentinhaber: Reinguss S.R.O, 04442 p. Rozhanovce (SK)
(72) Erfinder: BIEGNER, Heinz-Werner, 66620 Nonnweiler (DE)
(74) Vertreter: Bauer, Dirk
(86) Internationale Anmeldenummer: PCT/EP2017/076406
(87) Internationale Veröffentlichungsnummer: WO 2018/073205

(56) Entgegenhaltungen:
- WO-A1-2015/055569
- US-A1- 2010 244 335

## Beschreibung

Die Erfindung betrifft zunächst eine Schutzvorrichtung für einen aus einer Gießvorrichtung austretenden Gießstrahl, mit einem Gießstrahlschutzrohr und mit einem Lagerring, der das Gießstrahlschutzrohr an einem oberen Einlaufende umgreift, wobei ein Kragen des Gießstrahlschutzrohres auf dem Lagerring aufliegt, sowie mit einem Befestigungsmittel für den Lagerring, das an der Gießvorrichtung angebracht ist, wobei ein Federelement den Lagerring an den Gießkonus presst. Die Erfindung betrifft weiterhin ein Verfahren zum Haltern eines Gießstrahlschutzrohres an einer Gießvorrichtung, wobei ein Lagerring das Gießstrahlschutzrohr an einem oberen Einlaufende umgreift und ein Kragen des Gießstrahlschutzrohres auf dem Lagerring aufliegt, und wobei der Lagerring mit dem Gießstrahlschutzrohr mittels einer Handhabungseinrichtung derart an einem Befestigungsmittel befestigt wird, das an der Gießvorrichtung angebracht ist, dass ein Federelement den Lagerring an den Gießkonus presst.

Beim Stranggießen von Stahl wird der aus der Gießpfanne austretende Gießstrahl von einem keramischen Gießstrahlschutzrohr umhüllt. Das Gießstrahlschutzrohr wird unmittelbar vor dem Abguss an den Gießkonus angesetzt, nach dem Abguss mit Sauerstoff gespült und mehrere Male wiederverwendet.

Eine Schutzvorrichtung und ein Verfahren der einleitend genannten Art sind beispielsweise bekannt aus AT 514848 A1: Der Lagerring des Gießstrahlschutzrohr wird hier über einen Bajonettverschluss in eine Halterung eingesetzt, die ihrerseits mittels Schraubenfedern an die Gießvorrichtung angepresst wird.

WO 2015/055569 A1 und US 2010/0244335 A1 offenbaren weitere Adapter, um ein Giessstrahlschutzrohr unter Federkraft an einem Gießkonus anzubringen.

Das Schließen und Öffnen des Bajonettverschlusses erfordert eine hochpräzise Rotation des Lagerrings mit dem Gießstrahlschutzrohr um eine vertikale Achse.

### Aufgabe

Der Erfindung liegt die Aufgabe zugrunde, die Handhabung der Schutzvorrichtung zu vereinfachen.

### Lösung

Ausgehend von der bekannten Schutzvorrichtung wird nach der Erfindung vorgeschlagen, dass das Federelement an dem Lagerring gelenkig und in einer Längsrichtung verschiebbar angebracht ist und derart in der Längsrichtung verschoben und an dem Befestigungsmittel befestigt wird, dass es den Lagerring an den Gießkonus (28) presst. In der erfindungsgemäßen Schutzvorrichtung übernimmt gegenüber dem bekannten Stand der Technik das verschiebbare Federelement während des Abgusses die Halterungsfunktion der Handhabungseinrichtung. Die aufwändige Steuerung und Überwachung der Handhabungseinrichtung während des Abgusses entfällt. Die Handhabung der Schutzvorrichtung ist damit signifikant vereinfacht. Das erfindungsgemäß an die Gießvorrichtung individuell angepasste Befestigungsmittel ermöglicht die Nutzung desselben Federelements an unterschiedlichen Gießvorrichtungen.

Vorzugsweise ist in einer erfindungsgemäßen Schutzvorrichtung das Befestigungsmittel an einem Pfannenschieber unter dem Gießkonus angebracht. Der Pfannenschieber weist eine ausreichende Stabilität auf, um das Gießstrahlschutzrohr zu tragen. Alternativ kann das Befestigungsmittel beispielsweise mit einer getrennten Tragkonstruktion an der Gießvorrichtung angebracht sein.

Vorzugsweise weist eine erfindungsgemäße Schutzvorrichtung an der Handhabungseinrichtung einen Adapter auf, der den Lagerring aufnimmt. Die Verwendung eines an die Handhabungseinrichtung individuell angepassten Adapters ermöglicht die Nutzung desselben Befestigungsmittels mit unterschiedlichen Handhabungseinrichtungen.

Vorzugsweise weist eine solche erfindungsgemäße Schutzvorrichtung an dem Adapter ein konisches Aufnahmeelement auf, auf dem der Lagerring durch sein Eigengewicht zentriert wird. Solche konischen, insbesondere pyramidenförmigen Aufnahmeelemente sind an landwirtschaftlichen Fahrzeugen, beispielsweise an Traktoren bekannt und ermöglichen den schnellen Wechsel von Anbaugeräten - hier: des Gießstrahlschutzrohres.

Vorzugsweise weist eine erfindungsgemäße Schutzvorrichtung einen Antrieb auf, mittels dessen das Federelement an der Gießvorrichtung befestigbar ist. Der Antrieb kann insbesondere eine oder mehrere hydraulische, pneumatische oder mechanische Zylinder aufweisen. Ein solcher Antrieb erübrigt die manuelle Befestigung des Federelements im Hochrisikobereich unmittelbar an der Gießvorrichtung.

Vorzugsweise weist eine erfindungsgemäße Schutzvorrichtung einen lösbaren Riegel auf, der ein Lösen des Lagerrings von der Handhabungseinrichtung verhindert. Auch solche Riegel sind an landwirtschaftlichen Fahrzeugen bekannt und verhindern das unbeabsichtigte Lösen eines Anbaugerätes - hier: des Gießstrahlschutzrohres - von dem Aufnahmeelement.

Ausgehend von dem bekannten Verfahren wird nach der Erfindung vorgeschlagen, dass das Federelement an dem Lagerring (1) gelenkig und in einer Längsrichtung verschiebbar angebracht ist und derart in der Längsrichtung (7) verschoben und an dem Befestigungsmittel befestigt wird, dass es den Lagerring (1) an den Gießkonus (28) presst. Das erfindungsgemäße Verfahren weist gleichermaßen die Vorteile der erfindungsgemäßen Schutzvorrichtung auf.

Weiterhin wird nach der Erfindung ein Verfahren zum Betreiben einer Gießvorrichtung vorgeschlagen, wobei vor Abguss durch den Gießkonus ein Gießstrahlschutzrohr erfindungsgemäß an der Gießvorrichtung gehalten und nach Befestigen des Federelements die Handhabungseinrichtung von dem Lagerring gelöst wird, der Lagerring mit dem Gießstrahlschutzrohr während des Abgusses an der Gießvorrichtung gehalten bleibt und nach dem Abguss die Handhabungseinrichtung den Lagerring mit dem Gießstrahlschutzrohr von der Gießvorrichtung löst. Die Handhabungseinrichtung ist so während des Abgusses nicht Teil der Schutzvorrichtung. Der Aufwand für Steuerung und Überwachung sinkt signifikant und die Handhabungseinrichtung kann sogar während des Abgusses anderweitig - beispielsweise an einer anderen Gießvorrichtung - eingesetzt werden.

### Ausführungsbeispiel

Die Erfindung wird nachfolgend anhand eines Ausführungsbeispiels erläutert. Es zeigen
Fig. 1a/b einen Lagerring und einen Adapter einer erfindungsgemäßen Schutzvorrichtung,
Fig. 2a/b ein Befestigungselement und den am Adapter aufgenommenen Lagerring der erfindungsgemäßen Schutzvorrichtung und
Fig. 3 und 4a - e die montierte erfindungsgemäße Schutzvorrichtung.

Der in Figur 1a gezeigte Lagerring 1 weist einen nach oben offenen, im Umfang geschlossenen Aufnahmetrichter 2 für ein (erst in den Fig. 3ff. dargestelltes) Gießstrahlschutzrohr 3 auf. Am Umfang des Aufnahmetrichters 2 ist eine nach unten offene, pyramidenförmig konische Ausnehmung 4 ausgebildet. In der Ausnehmung 4 weist der Lagerring 1 eine radiale Sackbohrung 5 auf. An der Oberseite des Aufnahmetrichters 2 ist ein rechteckig gebogenes Federelement 6 aus Federstahl gelenkig und in Längsrichtung 7 verschiebbar angebracht.

Der in Figur 1b gezeigte Adapter 8 weist am hinteren Ende 9 eines vierkantrohrförmigen Trägers 10 eine Flanschplatte 11 zum Anbringen an eine nicht dargestellte Handhabungseinrichtung und am vorderen Ende 12 ein pyramidenförmig konisches Aufnahmeelement 13, passend zu der Ausnehmung 4 am Lagerring 1 auf.

Der Adapter 8 weist zwei zu beiden Seiten an dem Träger 10 angebrachte Führungselemente 14 auf. Die Führungselemente 14 weisen jeweils eine nach oben offene Nut 15 auf, sind mit einem Bolzen 16 verbunden und mittels zweier elektromechanischer Zylinder 17 um eine Schwenkachse 18 an dem Träger 10 schwenkbar. In dem hohlen Träger 10 ist zudem ein (nur in der geschnittenen Ansicht in Figur 3 sichtbarer) Riegel 19 längs verschiebbar angebracht.

Um ein in dem Lagerring 1 aufgenommenes Gießstrahlschutzrohr 3 an einer Gießvorrichtung zu haltern, wird zunächst der an einer Handhabungseinrichtung montierte Adapter 8 (Gießvorrichtung und Handhabungseinrichtung sind nicht dargestellt.) mit dem Aufnahmeelement 13 in die Ausnehmung 4 geführt und der Riegel 19 in die Sackbohrung 5 des Lagerrings 1 verschoben. Der Lagerring 1 ist so mit dem Adapter 8 fest verbunden.

Das in Figur 2a gezeigte Befestigungsmittel 20 weist eine rechteckige Trägerplatte 21 mit einer zentralen Bohrung 22 und an der Unterseite 23 vorn einem Doppelhaken 24 und hinten einem einzelnen Haken 25, die jeweils nach hinten geöffnet sind. Die Doppelhaken 24 und der einzelne Haken 25 weisen jeweils eine nach oben ansteigende Führungsfläche 26 und der einzelne Haken 25 eine Rastnut 27 quer zu der Führungsfläche 26 auf.

Um das Gießstrahlschutzrohr 3 an der Gießvorrichtung zu haltern, wird das Befestigungsmittel 20 derart an der Gießvorrichtung angebracht, dass ein (erst in den Fig. 3ff. dargestellter) Gießkonus 28 dessen zentrale Bohrung 22 durchdringt. Insbesondere kann das Befestigungsmittel 20 an einem (nicht dargestellten) Pfannenschieber der Gießvorrichtung angeschraubt werden.

Der - wie in Figur 2b und 3 gezeigt - an dem Adapter 8 aufgenommene Lagerring 1 mit dem Gießstrahlschutzrohr 3 wird mittels der Handhabungseinrichtung an den Gießkonus 28 angesetzt. Das Federelement 6 ist hierbei zunächst in der Längsrichtung 7 vor den Doppelhaken 24 und den Haken 25 positioniert und liegt in den Nuten 15 der Führungselemente 14 ein. Es wird mittels der Führungselemente 14 über die Führungsflächen 26 mit seiner Vorderseite 29 auf die Doppelhaken 24 und mit seiner Hinterseite 30 auf den einzelnen Haken 25 geschoben, bis es in der Rastnut 27 einrastet.

Die Figuren 3 und 4 a bis e zeigen das an den Gießkonus 28 angesetzte Gießstrahlschutzrohr 3 und den Adapter 8 in einer Stellung kurz nach dem Einrasten der Hinterseite 30 des Federelements 6 in der Rastnut 27 an dem Befestigungsmittel 20: Das Federelement 6 ist an den Doppelhaken 24 und dem einzelnen Haken 25 des Befestigungsmittels 20 nach unten und an dem Gießkonus 28 nach oben abgestützt und derart zwischen dem Befestigungsmittel 20 und dem Gießkonus 28 verspannt, dass es den Lagerring 1 und damit das Gießstrahlschutzrohr 3 nach oben an den Gießkonus 28 presst. Beim Abguss gleicht so das Federelement 6 einen Verschleiß des Gießstrahlschutzrohres 3 durch Nachführen über einen vertikalen Federweg 31 von bis zu mehreren Zentimetern aus.

Nach dem Haltern des Gießstrahlschutzrohres 3 an der Gießvorrichtung wird zunächst der Riegel 19 in dem Adapter 8 aus der Sackbohrung 5 des Lagerrings 1 zurückgezogen und so der Lagerring 1 von dem Adapter 8 gelöst. Der Adapter 8 wird nun mittels der Handhabungseinrichtung nach unten aus der Ausnehmung 4 am Lagerring 1 entnommen.

Nach dem Abguss wird in umgekehrter Richtung mittels der Handhabungseinrichtung der Adapter 8 mit seinem Aufnahmeelement 13 wieder in die Ausnehmung 4 am Lagerring 1 eingeführt und mittels des Riegels 19 mit dem Lagerring 1 fest verbunden. Anschließend wird mittels der Führungselemente 14 das Federelement 6 von den Doppelhaken 24 und dem einzelnen Haken 25 gezogen und so der Lagerring 1 mit dem Gießstrahlschutzrohr 3 von dem Befestigungsmittel 20 und der Gießvorrichtung gelöst.

Anschließend wird der Lagerring 1 mit dem Gießstrahlschutzrohr 3 von dem Gießkonus 28 nach unten abgenommen und mittels der Handhabungseinrichtung zu einer weiteren Bearbeitungsstation verlagert, an der das Gießstrahlschutzrohr 3 mit Sauerstoff von Schlacke gereinigt und falls erforderlich ersetzt und schließlich zu einem weiteren Abguss wieder an die Gießvorrichtung geführt.

In den Figuren sind
- 1: Lagerring
- 2: Aufnahmetrichter
- 3: Gießstrahlschutzrohr
- 4: Ausnehmung
- 5: Sackbohrung
- 6: Federelement
- 7: Längsrichtung
- 8: Adapter
- 9: hinteres Ende
- 10: Träger
- 11: Flanschplatte
- 12: vorderes Ende
- 13: Aufnahmeelement
- 14: Führungselement
- 15: Nut
- 16: Bolzen
- 17: Zylinder
- 18: Schwenkachse
- 19: Riegel
- 20: Befestigungsmittel
- 21: Trägerplatte
- 22: Bohrung
- 23: Unterseite
- 24: Doppelhaken
- 25: Haken
- 26: Führungsfläche
- 27: Rastnut
- 28: Gießkonus
- 29: Vorderseite
- 30: Hinterseite
- 31: Federweg

## Patentansprüche

1. Schutzvorrichtung für einen aus einer Gießvorrichtung austretenden Gießstrahl, mit einem Gießstrahlschutzrohr (3) und mit einem Lagerring (1), der das Gießstrahlschutzrohr (3) an einem oberen Einlaufende umgreift, wobei ein Kragen des Gießstrahlschutzrohres (3) auf dem Lagerring (1) aufliegt, sowie mit einem Befestigungsmittel (20) für den Lagerring (1), das an der Gießvorrichtung angebracht ist, wobei ein Federelement (6) den Lagerring (1) an den Gießkonus (28) presst, ***dadurch gekennzeichnet, dass*** das Federelement (6) an dem Lagerring (1) gelenkig und in einer Längsrichtung (7) derart verschiebbar angebracht ist, dass es an dem Befestigungsmittel (20) befestigt wird und den Lagerring (1) an den Gießkonus (28) presst.

2. Schutzvorrichtung nach dem vorgenannten Anspruch, ***dadurch gekennzeichnet, dass*** das Befestigungsmittel (20) an einem Pfannenschieber unter dem Gießkonus (28) angebracht ist.

3. Schutzvorrichtung nach dem vorgenannten Anspruch, ***gekennzeichnet durch*** einen Adapter (8) an einer Handhabungseinrichtung, der den Lagerring (1) aufnimmt.

4. Schutzvorrichtung nach dem vorgenannten Anspruch, ***gekennzeichnet durch*** ein konisches Aufnahmeelement (13) an dem Adapter (8), auf dem der Lagerring (1) durch sein Eigengewicht zentriert wird.

5. Schutzvorrichtung nach einem der vorgenannten Ansprüche, ***gekennzeichnet durch*** einen Antrieb, mittels dessen das Federelement (6) an der Gießvorrichtung befestigbar ist.

6. Schutzvorrichtung nach einem der vorgenannten Ansprüche, ***gekennzeichnet durch*** einen lösbaren Riegel (19), der ein Lösen des Lagerrings (1) von der Handhabungseinrichtung verhindert.

7. Verfahren zum Haltern eines Gießstrahlschutzrohres (3) an einer Gießvorrichtung mit einer Schutzvorrichtung nach einem der Ansprüche 1 bis 6, wobei der Lagerring (1) mit dem Gießstrahlschutzrohr (3) mittels einer Handhabungseinrichtung derart an dem Befestigungsmittel (20) befestigt wird, dass das Federelement (6) den Lagerring (1) an den Gießkonus (28) presst, ***dadurch gekennzeichnet, dass*** das Federelement (6) derart in der Längsrichtung (7) verschoben und an dem Befestigungsmittel befestigt wird, dass es den Lagerring (1) an den Gießkonus (28) presst.

8. Verfahren zum Betreiben einer Gießvorrichtung, wobei vor Abguss durch den Gießkonus (28) ein Gießstrahlschutzrohr (3) gemäß dem vorgenannten Anspruch an der Gießvorrichtung gehaltert wird, ***dadurch gekennzeichnet, dass*** nach Befestigen des Federelements (6) die Handhabungseinrichtung von dem Lagerring (1) gelöst wird, der Lagerring (1) mit dem Gießstrahlschutzrohr (3) während des Abgusses an der Gießvorrichtung gehaltert bleibt und nach dem Abguss die Handhabungseinrichtung den Lagerring (1) mit dem Gießstrahlschutzrohr (3) von der Gießvorrichtung abnimmt.

## Claims

1. Protective device for a casting stream issuing from a casting device, having a casting stream protective pipe (3) and having a bearing ring (1), which engages around the casting stream protective pipe (3) at an upper inlet end, wherein a collar of the casting stream protective pipe (3) rests on the bearing ring (1), as well as having a fastener (20) for the bearing ring (1), which fastener (20) is attached to the casting device, wherein a spring element (6) presses the bearing ring (1) against the casting cone (28), **characterized in that** the spring element (6) is attached to the bearing ring (1) in an articulated manner and so as to be displaceable in a longitudinal direction (7) such that it is attached to the fastener (20) and presses the bearing ring (1) against the casting cone (28).

2. Protective device according to the preceding claim, **characterized in that** the fastener (20) is attached to a ladle gate beneath the casting cone (28).

3. Protective device according to the preceding claim, **characterized by** an adapter (8) on a handling device, which adapter receives the bearing ring (1).

4. Protective device according to the preceding claim, **characterized by** a conical receiving element (13) on the adapter (8), on which the bearing ring (1) is centred by its own weight.

5. Protective device according to one of the preceding claims, **characterized by** a drive, by means of which the spring element (6) can be attached to the casting device.

6. Protective device according to one of the preceding claims, **characterized by** a releasable lock (19) which prevents the bearing ring (1) from coming loose from the handling device.

7. Method for holding a casting stream protective pipe (3) on a casting device having a protective device according to one of Claims 1 to 6, wherein the bearing ring (1) with the casting stream protective pipe (3) is attached to the fastener (20) by means of a handling device in such a manner that the spring element (6) presses the bearing ring (1) against the casting cone (28), **characterized in that** the spring element (6) is moved in the longitudinal direction (7) and attached to the fastener in such a manner that it presses the bearing ring (1) against the casting cone (28) .

8. Method for operating a casting device, wherein prior to casting through the casting cone (28), a casting stream protective pipe (3) according to the preceding claim is held on the casting device, **characterized in that** after attaching the spring element (6), the handling device is released from the bearing ring (1), the bearing ring (1) with the casting stream protective pipe (3) remains held on the casting device during casting, and after casting, the handling device removes the bearing ring (1) with the casting stream protective pipe (3) from the casting device.

## Revendications

1. Dispositif de protection pour un jet de coulée sortant d'un dispositif de coulée, avec un tube de protection de jet de coulée (3) et avec une bague de support (1), qui enveloppe le tube de protection de jet de coulée (3) sur une extrémité d'entrée supérieure, sachant qu'une collerette du tube de protection de jet de coulée (3) repose sur la bague de support (1) ainsi qu' avec un moyen de fixation (20) pour la bague de support (1), qui est disposée sur le dispositif de coulée , sachant qu'un élément faisant ressort (6) comprime la bague de palmier (1) sur le cône de coulée (28), **caractérisé en ce que** l'élément faisant ressort (6) est disposé sur la bague de support (1) en articulation et pouvant se déplacer en direction longitudinale (7) de telle manière qu'il est fixé sur le moyen de fixation (20) et comprime la bague de support (1) sur le cône de coulée (28).

2. Dispositif de protection, selon la revendication précédente, **caractérisé en ce que** le moyen de fixation (20) est disposé sur un tiroir de poche de coulée sous le cône de coulée (28).

3. Dispositif de protection, selon la revendication précédente, **caractérisé par** un adaptateur (8) sur un dispositif de manutention, qui loge la bague de support (1).

4. Dispositif de protection, selon la revendication précédente, **caractérisé par** un élément de logement conique (13) sur l'adaptateur (8), sur lequel est centrée la bague de support (1) par son propre poids.

5. Dispositif de protection, selon l'une quelconque des revendications précédentes, **caractérisé par** un entraînement au moyen duquel l'élément faisant ressort (6) peut être fixé sur le dispositif de coulée.

6. Dispositif de protection, selon l'une quelconque des revendications précédentes, **caractérisé par** un verrou desserrable (19), qui évite un desserrage de la bague de support (1) par le dispositif de manutention.

7. Procédé de maintien d'un tube de protection de jet de coulée (3) sur un dispositif de coulée avec un dispositif de protection selon l'une quelconque des revendications 1 à 6, sachant que la bague de support (1) est fixée avec le tube de protection de jet de coulée (3) au moyen d'un dispositif de manutention sur le moyen de fixation (20) de telle manière que l'élément faisant ressort (6) comprime la bague de support (1) sur le cône de coulée (28), **caractérisé en ce que** l'élément faisant ressort (6) est déplacé dans la direction longitudinale (7) et fixé sur le moyen de fixation de telle manière qu'il comprime la bague de support (1) sur le cône de coulée (28).

8. Procédé de fonctionnement d'un dispositif de coulée, sachant qu'avant la coulée par le cône de coulée (28), un tube de protection de jet de coulée (3) selon la revendication précédente est maintenu sur le dispositif de coulée, **caractérisé en ce qu'**après fixation de l'élément faisant ressort (6), le dispositif de manutention est desserré de la bague de support (1), la bague de support (1) avec le tube de protection de jet de coulée (3) reste fixé pendant la coulée sur le dispositif de coulée et après la coulée, le dispositif de manutention enlève la bague de support (1) avec le tube de protection de jet de coulée (3) du dispositif de coulée.
